# EUROPÄISCHE PATENTSCHRIFT

(11) **EP 3 508 664 B1**
(45) Veröffentlichungstag und Bekanntmachung des Hinweises auf die Patenterteilung: **14.04.2021**
(21) Anmeldenummer: 18208451.7
(22) Anmeldetag: 27.11.2018
(51) Int. Cl.: E04F 10/06, E06B 9/44

(54) **GELENKARMMARKISE MIT DRUCKSTAB**
ARTICULATED AWNING WITH PUSH ROD
STORE À BRAS ARTICULÉ POURVU DE BARRE DE COMPRESSION

(30) Priorität: 05.01.2018 DE 102018100179
(43) Veröffentlichungstag der Anmeldung: 10.07.2019
(73) Patentinhaber: MHZ HACHTEL GmbH & Co. KG, 70771 Leinfelden-Echterdingen (DE)
(72) Erfinder: HACHTEL, Jochen, 97990 Weikersheim (DE); BÖHM, Dieter, 97258 Gollhofen (DE); REUSTER, Achim, 73230 Kirchheim (DE)
(74) Vertreter: advotec.

(56) Entgegenhaltungen:
- EP-A1- 2 954 807
- EP-A2- 2 009 192
- DE-U1-202009 009 925
- US-A1- 2004 129 850

## Beschreibung

Die Erfindung betrifft eine Gelenkarmmarkise nach dem Oberbegriff des Anspruchs 1.

Eine gattungsgemäße Gelenkarmmarkise ist beispielsweise aus der EP 2 009 192 A2 bekannt. Derartige Gelenkarmmarkisen dienen dem Sonnenschutz, wozu ein an der Gelenkarmmarkise vorgesehenes Tuch von einer Wickelwelle abgewickelt und mittels einer ausfahrbaren Fallschiene aufgespannt wird. Der Antrieb der Gelenkarmmarkisen beruht dabei auf mit Spannfedern vorgespannten Gelenkarmen, die die Fallschiene nach außen drücken und dadurch den ausgefahrenen Teil des Tuchs spannen. Derartige Gelenkarmmarkisen können ein Tuch aufweisen, das eine Länge in Richtung der Wickelwelle von 6 Metern und mehr aufweist. Um das Tuch derart großer Gelenkarmmarkisen spannen zu können, sind in den Gelenkarmen entsprechend große Spannfedern vorzusehen. Aufgrund der hohen Tuchspannung kommt es an den Bauteilen der Gelenkarmmarkise, die den ausgefahrenen Teil des Tuchs auf Spannung halten, zu erheblichen mechanischen Belastungen. Dies bedeutet mit anderen Worten, dass die Wickelwelle einerseits den abgewickelten Teil des Tuchs an der Rückseite hält und an der Fallschiene, die die Vorderkante des Tuchs hält, große mechanische Belastungen aufgrund der Tuchspannung auftreten, die zu unerwünschten Verformungen an der Wickelwelle bzw. an der Fallschiene führen. Die von der Tuchspannung verursachten Biegeverformungen an der Wickelwelle und an der Fallschiene können den optischen Eindruck der Gelenkarmmarkise erheblich beeinträchtigen.

In der EP 2 009 192 A2 wird eine Spannvorrichtung vorgeschlagen, mit der das Gehäuse der Gelenkarmmarkise unter Zugspannung gesetzt werden kann. Die an der Wickelwelle bzw. an der Fallschiene auftretenden Belastungen können durch eine solche am Gehäuse angebrachte Spannvorrichtung nicht ausgeglichen werden, da die über das Gehäuse eingeleiteten Zugspannungen nicht auf die Wickelwelle bzw. auf die Fallschiene übertragen werden können.

Aufgabe der vorliegenden Erfindung ist es deshalb, eine neue Gelenkarmmarkise vorzuschlagen, die die oben beschriebenen Nachteile im Hinblick auf die mechanischen Belastungen und Verformungen an der Wickelwelle bzw. der Fallschiene vermeiden.

Diese Aufgabe wird durch eine Gelenkarmmarkise nach der Lehre des Anspruchs 1 gelöst.

Vorteilhafte Ausführungsformen der Erfindung sind Gegenstand der Unteransprüche.

Die erfindungsgemäße Gelenkarmmarkise beruht auf dem Grundgedanken, dass an der Wickelwelle und/oder an der Fallschiene zumindest ein Druckstab vorgesehen ist, der zumindest abschnittweise außerhalb der neutralen Biegefaser der Wickelwelle bzw. der Fallschiene verläuft. Der Druckstab ist dadurch charakterisiert, dass er unter Druck eingespannt werden kann, um die Wickelwelle und/oder die Fallschiene durch die als Gegenkraft auftretende Zugbelastung in Richtung quer zur Längsachse zu verformen. Dies bedeutet mit anderen Worten, dass die Länge des Druckstabes im Verhältnis zur Einspannlänge so gewählt bzw. eingestellt wird, dass aufgrund der Längendifferenz ein Druck auf den Druckstab ausgeübt wird. Die so vom Druckstab ausgeübten Druckkräfte wirken auf die Wickelwelle und/oder die Fallschiene, so dass in der Wickelwelle bzw. in der Fallschiene entsprechende Zugspannungen wirken. Da diese Zugspannungen außerhalb der neutralen Biegefaser der Wickelwelle bzw. der Fallschiene wirken, wird eine entsprechende Verformung der Wickelwelle bzw. der Fallschiene quer zu ihrer jeweiligen Längsachse bewirkt. Durch diese vom Druckstab verursachte Verformung können die durch die Tuchspannung bzw. das Eigengewicht auftretenden Verformungen der Wickelwelle bzw. der Fallschiene ganz oder teilweise neutralisiert werden. Dies bedeutet mit anderen Worten, dass durch die vom Druckstab verursachte Biegebelastung von Wickelwelle bzw. Fallschiene die durch die Tuchspannung verursachte Biegebelastung ganz oder teilweise kompensiert werden kann, so dass die unerwünschten Wirkungen der Biegebelastung auf die Optik der Gelenkarmmarkise ganz oder teilweise eliminierbar sind.

Die Art und Größe der von der Tuchspannung ausgeübten Biegebelastung auf die Wickelwelle bzw. die Fallschiene lässt sich in den meisten Fällen nur schwer vorausberechnen. Um die gewünschte Kompensation der von der Tuchspannung ausgeübten Biegebelastung nach Montage der Gelenkarmmarkise noch vornehmen zu können, ist es besonders vorteilhaft, wenn ein Einstellelement vorgesehen ist, mit dem die Länge des Druckstabes oder die Einspannlänge des Druckstabes, insbesondere der Abstand zwischen zwei Endlagern, veränderbar ist. Im Ergebnis erhält der Monteur bei der Montage der Gelenkarmmarkise dadurch die Möglichkeit nach Abschluss der Montage durch Einstellung des Einstellelements die vom Druckstab aufgebrachte Druckbelastung so einzustellen, dass durch die von der Druckbelastung ausgeübte Biegeverformung die durch die Tuchspannung ausgeübte Biegeverformung ganz oder jedenfalls im Wesentlichen kompensiert wird.

In welcher Weise das Einstellelement konstruktiv ausgebildet ist, ist grundsätzlich beliebig. Gemäß einer ersten Ausführungsform ist es vorgesehen, dass das Einstellelement in der Art einer Einstellschraube ausgebildet ist. Durch Verdrehen der Einstellschraube kann dann die Einspannlänge des Druckstabes so variiert werden, dass die unerwünschten Verformungen an der Wickelwelle bzw. an der Fallschiene kompensiert werden.

Um die Montage des Druckstabes an der Wickelwelle bzw. an der Fallschiene zu vereinfachen, ist es besonders vorteilhaft, wenn zumindest ein Endlager verstellbar an der Wickelwelle oder der Fallschiene fixierbar ist. Durch Verstellung des Endlagers kann dann die Einspannlänge zwischen den beiden Endlagern zunächst so justiert werden, dass der Druckstab im Wesentlichen spielfrei zwischen den beiden Endlagern anliegt. Durch Einstellung des Einstellelements kann dann nachfolgend die gewünschte Druckspannung problemlos aufgebracht werden.

Die durch die Gelenkarme an der Wickelwelle bzw. an der Fallschiene auftretenden Belastungen hängen stark davon ab, wie weit die Gelenkarmmarkise ein- bzw. ausgefahren ist. Je weiter die Gelenkarmmarkise ausgefahren ist, desto stärker drücken die Gelenkarme aufgrund der Federvorspannung auf die Fallschiene. Daraus folgt, dass die an der Fallschiene bzw. an der Wickelwelle auftretenden Verformungen abhängig von der Lage der Gelenkarme sind. Die größten Verformungen treten dabei auf, wenn die Gelenkarme maximal ausgefahren sind. Um diese lageabhängigen Verformungen durch Einbau der erfindungsgemäßen Druckstäbe auch lageabhängig kompensieren zu können, kann an zumindest einem Gelenkarm ein Kopplungsorgan vorgesehen sein, das zusammen mit dem Gelenkarm beim Ein- und Ausfahren der Gelenkmarkise verschwenkt wird. Dieses Kopplungsorgan ist dabei so eingerichtet, dass es mittelbar oder unmittelbar auf ein Ende des Druckstabes drückt, wobei der vom Kopplungsorgan auf den Druckstab ausgeübte Druck sich mit dem Schwenkwinkel des Gelenkarms verändert. Dies bedeutet mit anderen Worten, dass die durch den Druckstab auf die Wickelwelle bzw. auf die Fallschiene ausgeübten Zugbelastungen sich abhängig von der Lage der Gelenkarme ändern. Die Änderung der Zugbelastung und die dadurch auftretenden Verformungen werden dabei gerade so gewählt, dass die durch die Gelenkarme selbst verursachten Verformungen vollständig oder zumindest weitgehend kompensiert werden.

Gemäß einer bevorzugten Ausführungsvariante ist es vorgesehen, dass der vom Kopplungsorgan auf den Druckstab ausgeübte Druck bei vollständig eingefahrener Gelenkarmmarkise ein Druckminimum und bei vollständig ausgefahrener Gelenkarmmarkise ein Druckmaximum erreicht. Durch das Druckminimum bei vollständig eingefahrener Gelenkarmmarkise, das beispielsweise einen Drucknullzustand markieren kann, wird erreicht, dass die Kompensation der Biegeverformung bei eingefahrener Gelenkarmmarkise minimal ist. Das Druckmaximum bei voll ausgefahrener Gelenkarmmarkise bewirkt eine maximale Kompensation der Biegeverformung bei voll ausgefahrener Markise.

In welcher Art das Kopplungsorgan zur Ausübung des lageabhängigen Drucks auf den Druckstab ausgebildet ist, ist grundsätzlich beliebig. Besonders einfach und kostengünstig lässt sich dies dadurch realisieren, dass das Kopplungsorgan in der Art eines starr am Ende des Gelenkarms befestigten Stellnockens ausgebildet ist. Dieser starre Stellnocken verschwenkt dabei zusammen mit dem Gelenkarm und drückt mittelbar oder unmittelbar auf das Ende des Druckstabes. Selbstverständlich kann auch an beiden Enden der beiden Gelenkarme einer Gelenkarmmarkise jeweils ein Stellnocken vorhanden sein, um von beiden Seiten einen lageabhängigen Druck auf den Druckstab auszuüben.

In welcher Weise der Druckstab an der Wickelwelle bzw. an der Fallschiene gehalten wird, um die gewünschte Druckbelastung auf die Wickelwelle bzw. die Fallschiene aufbringen zu können, ist grundsätzlich beliebig. Besonders einfach kann dies dadurch geschehen, dass an der Wickelwelle oder der Fallschiene außerhalb der neutralen Biegefaser ein sich parallel zur Längsachse erstreckender Profilabschnitt vorgesehen ist. In diesem Profilabschnitt, der beispielsweise durch Strangpressen von stranggepressten Wickelwellen bzw. Fallschienen problemlos herstellbar ist, wird dann der Druckstab aufgenommen.

Um ein unerwünschtes Ausbauchen des Druckstabes zu vermeiden, ist es vorteilhaft, wenn der Außenquerschnitt des Druckstabes zumindest abschnittsweise mit dem Innenquerschnitt des Profilabschnitts übereinstimmt. Auf diese Weise wird der Druckstab vom Profilabschnitt zumindest abschnittsweise formschlüssig seitlich abgestützt und ein Ausbauchen des Druckstabes ist dahingehend ausgeschlossen.

Um die Justierung zur Kompensation der durch die Tuchspannung auftretenden Verformungen an der Wickelwelle bzw. der Fallschiene möglichst variabel vornehmen zu können, ist es besonders vorteilhaft, wenn an der Wickelwelle und/oder an der Fallschiene mehrere sich parallel zur Längsachse erstreckende Profilabschnitte vorgesehen sind, in denen jeweils ein Druckstab aufgenommen wird. Durch die von den verschiedenen Druckstäben auf die Wickelwelle bzw. auf die Fallschiene ausgeübten Druckspannungen, die einander überlagern, kann die Kompensierbarkeit von unerwünschten Verformungen erheblich verbessert werden.

Soweit an der Wickelwelle mehrere Profilabschnitte zur Aufnahme mehrerer Druckstäbe vorgesehen sind, ist es vorteilhaft, wenn diese Profilabschnitte in äquidistantem Abstand über den Umfang der Wickelwelle verteilt sind.

Soweit an der Gelenkarmmarkise eine Abdeckung befestigt wird, um die Wickelwelle vor Witterungseinflüssen zu schützen, können Verformungen an diesen Abdeckungen durch entsprechende Anbringung eines Druckstabes in einem an der Abdeckung vorgesehenen Profilabschnitt ebenfalls kompensiert werden.

Soweit an der Gelenkarmmarkise ein Gehäuse vorgesehen ist, das das Tuch, die Wickelwelle und die Gelenkarme vor Witterungseinflüssen schützt, ist es besonders vorteilhaft, wenn am Gehäuse zumindest ein Profilabschnitt vorgesehen ist, in dem ein Druckstab aufgenommen ist.

Eine Ausführungsform der Erfindung ist in den Zeichnungen schematisiert dargestellt und wird nachfolgend beispielhaft erläutert.

Es zeigen:
- **Fig. 1**: eine erfindungsgemäße Gelenkarmmarkise im ausgefahrenen Zustand in seitlicher perspektivischer Ansicht;
- **Fig. 2**: die Gelenkarmmarkise gemäß Fig. 1 im eingefahrenen Zustand in seitlicher perspektivischer Ansicht;
- **Fig. 3**: die Fallschiene der Gelenkarmmarkise gemäß Fig. 1 in seitlicher perspektivischer Ansicht;
- **Fig. 4**: die Fallschiene gemäß Fig. 3 in seitlicher Ansicht;
- **Fig. 5**: die Fallschiene gemäß Fig. 3 in rückseitiger perspektivischer Ansicht;
- **Fig. 6**: die Fallschiene gemäß Fig. 3 mit demontierten Endlagern in rückseitiger Ansicht;
- **Fig. 7**: die Fallschiene gemäß Fig. 3 mit montierten Endlagern in rückseitiger Ansicht;
- **Fig. 8**: die Endlager der Fallschiene gemäß Fig. 3 in vergrößerter Teilansicht;
- **Fig. 9**: die Wickelwelle der Gelenkarmmarkise gemäß Fig. 1 in seitlicher perspektivischer Ansicht;
- **Fig. 10**: die Wickelwelle gemäß Fig. 9 in seitlicher Ansicht;
- **Fig. 11**: die Wickelwelle gemäß Fig. 9 mit demontierten Endlagern in seitlicher perspektivischer Ansicht;
- **Fig. 12**: die Wickelwelle gemäß Fig. 9 mit montierten Endlagern in Ansicht von vorne;
- **Fig. 13**: die Endlager der Wickelwelle gemäß Fig. 9 in einer vergrößerten Teilansicht;
- **Fig. 14**: eine Abdeckung der Gelenkarmmarkise gemäß Fig. 1 in perspektivischer Ansicht;
- **Fig. 15**: die Abdeckung gemäß Fig. 14 in seitlicher Ansicht;
- **Fig. 16**: eine Gehäuse der Gelenkarmmarkise gemäß Fig. 1 in perspektivischer Ansicht;
- **Fig. 17**: das Gehäuse gemäß Fig. 16 in seitlicher Ansicht;
- **Fig. 18**: eine zweite Ausführungsform einer erfindungsgemäßen Gelenkarmmarkise im ausgefahrenen Zustand in seitlicher perspektivischer Ansicht;
- **Fig. 19**: die Fallschiene mit dem vorderen Ende des Gelenkarms der Gelenkarmmarkise gemäß Fig. 18 in seitlicher Ansicht;
- **Fig. 20**: die Fallschiene mit dem vorderen Ende des Gelenkarms der Gelenkarmmarkise gemäß Fig. 19 im demontierten Zustand in perspektivischer Ansicht;
- **Fig. 21**: die Fallschiene mit dem vorderen Ende des Gelenkarms der Gelenkarmmarkise gemäß Fig. 19 in Ansicht von vorne;
- **Fig. 22**: die Fallschiene mit dem vorderen Ende des Gelenkarms der Gelenkarmmarkise gemäß Fig. 21 in vergrößerter Ansicht.

**Fig. 1** und **Fig. 2** zeigen eine Gelenkarmmarkise 01 im ausgefahrenen Zustand (siehe Fig. 1) bzw. im eingefahrenen Zustand (siehe Fig. 2). Für den Sonnenschutz umfasst die Gelenkarmmarkise 01 ein Tuch 02, das auf eine Wickelwelle 03 aufwickelbar ist. Die Vorderkante 04 des Tuchs 02 ist an einer Fallschiene 05 befestigt. Die Fallschiene 05 ihrerseits ist auf zwei Gelenkarmen 06 ausfahrbar gelagert. Die Gelenkarme 06 sind an der Vorderseite gelenkig mit der Fallschiene 05 verbunden und an der Rückseite gelenkig an einer Wandkonsole 07 gelagert. Die Wandkonsole 07 kann mit geeigneten Befestigungsmitteln an einer Gebäudewandung fixiert werden.

Die beiden Gelenkarme 06 sind mit Spannfedern vorgespannt. Die Spannfedern sind dabei so eingebaut, dass die Gelenkarme 06 von den Spannfedern auseinandergedrückt werden. Die beiden vorgespannten Gelenkarme 06 dienen dazu, das Tuch 02 beim Ausfahren im gespannten Zustand zu halten. Wird die Wickelwelle 03 händisch oder motorbetrieben rotatorisch angetrieben, so wird der abgewickelte Teil des Tuchs 02 von der Fallschiene 05 nach außen gezogen. Diese Ausfahrbewegung der Fallschiene 05 beruht dabei auf der Federspannung der vorgespannten Gelenkarme 06.

**Fig. 2** zeigt die Gelenkarmmarkise in eingefahrenem Zustand. Die Wickelwelle 03 wird von einer Abdeckung 08 von oben her vor Witterungseinflüssen geschützt.

**Fig. 3** und **Fig. 4** zeigen die Fallschiene 05 in perspektivischer Ansicht bzw. in seitlicher Ansicht. Die Fallschiene 05 umfasst ein Tuchbefestigungsprofil 09, in dem die Vorderkante 04 des Tuchs 02 mit einem Kleber befestigt werden kann. Weiter umfasst die Fallschiene 05 ein Volantbefestigungsprofil 10, an dem ein Volant befestigt werden kann. Jeweils unmittelbar benachbart zum Tuchbefestigungsprofil 09 und zum Volantbefestigungsprofil 10 sind Profilabschnitte 11 bzw. 12 vorgesehen, in denen jeweils ein Druckstab 13 aufgenommen wird. Außerdem weist die kreisabschnittsförmige Fallschiene 05 in der Mitte des Kreisabschnitts einen Profilabschnitt 14 auf, in dem ebenfalls ein Druckstab 13 aufgenommen ist.

**Fig. 5** zeigt die Fallschiene 05 mit den Profilabschnitten 11, 12 und 14 in rückseitiger perspektivischer Ansicht. Der im Profilabschnitt 14 angebrachte Druckstab 13 ist in demontiertem Zustand dargestellt.

**Fig. 6** zeigt ebenfalls die Fallschiene 05 mit dem aus dem Profilabschnitt 14 demontierten Druckstab 13 in Ansicht von hinten. Zur Festlegung der Druckstäbe 13 in den Profilabschnitten 11, 12 und 14 dienen jeweils zwei Endlager 15 und 16, die lösbar und verstellbar in den jeweils zugeordneten Profilabschnitten mittels Befestigungsschrauben 17 fixiert werden können. Das Endlager 15 umfasst ein in der Art einer Einstellschraube ausgebildetes Einstellelement 18.

**Fig. 7** zeigt die verkürzt dargestellte Fallschiene 05 nach Montage des Druckstabes 13 im Profilabschnitt 14. Dazu wird zunächst der Druckstab 13 in den formkomplementär ausgebildeten Profilabschnitt 14 eingeschoben und anschließend die beiden Endlager 15 und 16 durch Anbringung der Befestigungsschrauben 17 fixiert. Durch Verstellung des Einstellelements 18 kann dann der Druckstab 13 unter der Gefahr des Ausbauchens unter Druck gesetzt werden. Die entsprechenden Gegenkräfte, die von den Endlagern 15 und 16 auf die Fallschiene 05 übertragen werden, sorgen für eine entsprechende Biegeverformung der Fallschiene 05, durch die andere Biegeverformungen, verursacht durch die Tuchspannung des Tuchs 02, kompensiert werden können.

**Fig. 8** zeigt die Endlager 15 und 16 nach der Montage am Profilabschnitt 14 in einem vergrößerten Ausschnitt.

**Fig. 9** und **Fig. 10** zeigen die Wickelwelle 03 in perspektivischer Ansicht bzw. in seitlicher Ansicht. Die stranggepresste Wickelwelle 03 enthält ebenfalls drei Profilabschnitte 19, 20 und 21, in denen jeweils ein Druckstab 22 aufgenommen ist. Die drei Profilabschnitte 19, 20 und 21 sind in äquidistantem Abstand über den Umfang der Wickelwelle 03 verteilt, wobei der Profilabschnitt 20 dem Tuchbefestigungsprofil 23, an dem die Unterkante des Tuchs 02 mit einem Kleber befestigt werden kann, gegenüberliegend angeordnet ist.

Wie aus **Fig. 11, Fig. 12** und **Fig. 13** ersichtlich, können die Druckstäbe 22 zwischen zwei lösbar und verstellbar in den Profilabschnitten 19, 20 und 21 befestigbaren Endlagern 24 bzw. 25 eingespannt werden, wobei am Endlager 24 wiederum ein in der Art einer Einstellschraube ausgebildetes Einstellelement 26 zur Variation der vom Druckstab 22 aufgebrachten Druckbelastung vorgesehen ist.

**Fig. 14** und **Fig. 15** zeigen die Abdeckung 08 in perspektivischer bzw. in seitlicher Ansicht. Auch an der Abdeckung 08 ist ein Profilabschnitt 27 vorgesehen, in dem ein Druckstab 28 aufgenommen ist. Die Montage des Druckstabes 28 im Profilabschnitt 27 erfolgt wiederum durch Einsetzen entsprechender Endlager in dem Profilabschnitt 27.

**Fig. 16** und **Fig. 17** zeigen das Gehäuse 29 der Gelenkarmmarkise 01 in perspektivischer bzw. in seitlicher Ansicht. Auch an dem Gehäuse 29 ist ein Profilabschnitt 30 vorgesehen, in dem ein Druckstab 31 aufgenommen ist. Die Montage des Druckstabes 31 im Profilabschnitt 30 erfolgt wiederum durch Einsetzen entsprechender Endlager in dem Profilabschnitt 30.

**Fig. 18** zeigt eine zweite Ausführungsform 32 einer erfindungsgemäßen Gelenkarmmarkise im ausgefahrenen Zustand. Die Gelenkarmmarkise 32 umfasst wiederum ein Tuch 33, das durch Ausfahren einer Fallschiene 34 mittels zweier Gelenkarme 35 gespannt werden kann. Das Tuch 33 kann auf eine Wickelwelle 36 aufgewickelt werden.

In die Fallschiene 34 ist ein Druckstab 37 eingebaut, der in einem Profilabschnitt 38 gehalten wird (siehe Fig. 19). Um den Druckstab 37 mit einem von der Lage der Gelenkarme 35 abhängigen Druck beaufschlagen zu können, ist am vorderen Ende 39 der beiden Gelenkarme 35 jeweils ein Kopplungsorgan 40 vorgesehen, das in der Art eines starr mit dem Ende 39 der Gelenkarme 35 verbundenen Stellnockens ausgebildet ist. Je weiter die Gelenkarme 35 ausgefahren werden, desto stärker wird das Kopplungsorgan 40 in Richtung der beiden Enden des Druckstabes 37 verschwenkt, und dadurch die Einspannlänge des Druckstabes 37 im Profilabschnitt 38 verkürzt. Durch die Verkürzung der Einspannlänge wird der Druckstab 37 zusammengedrückt. Die entsprechenden Gegenkräfte werden über die Schwenklagerung 41 der beiden Gelenkarme 35 an der Fallschiene 34 in die Fallschiene 34 eingeleitet und bewirken dort entsprechende Zugbelastungen. Durch diese Zugbelastungen wird die Fallschiene einem Zugspannungszustand ausgesetzt, so dass die von den Gelenkarmen durch das Ausfahren verursachten Biegeverformungen der Fallschiene zumindest teilweise kompensiert werden. Die Kompensation der Biegebelastung erfolgt dabei lageabhängig in Abhängigkeit von der Lage der Gelenkarme, so dass die Kompensation bei eingeschwenkten Gelenkarmen, das heißt bei eingefahrener Gelenkarmmarkise minimal und bei ausgefahrener Gelenkarmen, das heißt bei ausgefahrener Gelenkarmmarkise maximal ist.

**Fig. 20****,** **Fig. 21** und **Fig. 22** zeigen das Kopplungsorgan 40 zusammen mit dem Druckstab 37 in verschiedenen Ansichten. Das Kopplungsorgan 40 wirkt dabei über ein Zwischenstück 42 mittelbar auf das Ende des Druckstabes 37.

## Patentansprüche

1. Gelenkarmmarkise (01, 32), mit einem Tuch (02, 33), das mit der Hinterkante an einer Wickelwelle (03, 36) befestigt ist, wobei das Tuch (02, 33) durch rotatorischen Antrieb der Wickelwelle (03, 36) auf die Wickelwelle (03, 36) aufwickelbar ist, und wobei an der Vorderkante (04) des Tuchs (02, 33) eine Fallschiene (05, 34) vorgesehen ist, und wobei die Fallschiene (05, 34) an zumindest zwei Gelenkarmen (06, 35) ausfahrbar gelagert ist, und wobei die Gelenkarme (06, 35) gelenkig gelagert sind, und wobei die Gelenkarme (06, 35) mit der Fallschiene (05, 34) gelenkig verbunden sind, und wobei die Gelenkarme (06, 35) mit Spannfedern vorgespannt sind und dadurch den abgewickelten Teil des Tuchs (02, 33) zwischen Wickelwelle (03, 36) und Fallschiene (05, 34) spannen,
**dadurch gekennzeichnet,**
**dass** an der Wickelwelle (03, 36) und/oder an der Fallschiene (05, 34) zumindest ein Druckstab (13, 22, 37) vorgesehen ist, der zumindest abschnittsweise außerhalb der neutralen Biegefaser der Wickelwelle (03, 36) oder der Fallschiene (05, 34) verläuft, wobei der Druckstab (13, 22, 37) unter Druck eingespannt werden kann.

2. Gelenkarmmarkise nach Anspruch 1,
**dadurch gekennzeichnet,**
**dass** ein Einstellelement (18, 26) vorgesehen ist, mit dem die Länge des Druckstabes oder die Einspannlänge des Druckstabes (13, 22), insbesondere der Abstand zwischen zwei Endlagern (15, 16, 24, 25), veränderbar ist.

3. Gelenkarmmarkise nach Anspruch 2,
**dadurch gekennzeichnet,**
**dass** das Einstellelement (18, 26) in der Art einer Einstellschraube ausgebildet ist.

4. Gelenkarmmarkise nach Anspruch 2 oder 3,
**dadurch gekennzeichnet,**
**dass** zumindest ein Endlager (15, 16, 24, 25) verstellbar an der Wickelwelle (03) oder der Fallschiene (05) fixierbar ist.

5. Gelenkarmmarkise nach einem der Ansprüche 1 bis 4,
**dadurch gekennzeichnet,**
**dass** an zumindest einem Gelenkarm (35) ein Kopplungsorgan (40) vorgesehen ist, das zusammen mit dem Gelenkarm (35) beim Ein- und Ausfahren der Gelenkarmmarkise (32) verschwenkt wird, wobei das Kopplungsorgan (40) mittelbar oder unmittelbar auf ein Ende des Druckstabes (37) drückt, und wobei der vom Kopplungsorgan (40) auf den Druckstab (37) ausgeübte Druck sich mit dem Schwenkwinkel des Gelenkarms (35) verändert.

6. Gelenkarmmarkise nach Anspruch 5,
**dadurch gekennzeichnet,**
**dass** der vom Kopplungsorgan (40) auf den Druckstab (37) ausgeübte Druck bei eingefahrener Gelenkarmmarkise (32) ein Druckminimum und bei ausgefahrener Gelenkarmmarkise (32) ein Druckmaximum erreicht.

7. Gelenkarmmarkise nach Anspruch 5 oder 6,
**dadurch gekennzeichnet,**
**dass** das Kopplungsorgan (40) in der Art eines starr am Ende des Gelenkarms befestigten Stellnockens ausgebildet ist.

8. Gelenkarmmarkise nach einem der Ansprüche 1 bis 7,
**dadurch gekennzeichnet,**
**dass** an der Wickelwelle (03, 36) und/oder an der Fallschiene (05, 34) außerhalb der neutralen Biegefaser ein sich parallel zur Längsachse erstreckender Profilabschnitt (11, 12, 14, 19, 20, 21, 38) vorgesehen ist, in dem der Druckstab (13, 22, 37) aufgenommen ist.

9. Gelenkarmmarkise nach Anspruch 8,
**dadurch gekennzeichnet,**
**dass** der Außenquerschnitt des Druckstabes (13, 22, 37) zumindest abschnittsweise mit dem Innenquerschnitt des Profilabschnitts (11, 12, 14, 19, 20, 21, 38) übereinstimmt und der Druckstab (13, 22, 37) vom Profilabschnitt (11, 12, 14, 19, 20, 21, 38) zumindest abschnittsweise formschlüssig seitlich abgestützt wird.

10. Gelenkarmmarkise nach einem der Ansprüche 1 bis 9,
**dadurch gekennzeichnet,**
**dass** an der Wickelwelle (03) und/oder an der Fallschiene (05) mehrere sich parallel zur Längsachse erstreckende Profilabschnitte (11, 12, 14, 19, 20, 21) vorgesehen sind, in denen jeweils ein Druckstab (13, 22) aufgenommen ist.

11. Gelenkarmmarkise nach Anspruch 10,
**dadurch gekennzeichnet,**
**dass** an der Wickelwelle (03) mehrere sich parallel zur Längsachse erstreckende Profilabschnitte (19, 20, 21) vorgesehen sind, in denen jeweils ein Druckstab (22) aufgenommen ist, wobei die Profilabschnitte (19, 20, 21) mit äquidistantem Abstand über den Umfang der Wickelwelle (03) verteilt sind.

12. Gelenkarmmarkise nach einem der Ansprüche 1 bis 11,
**dadurch gekennzeichnet,**
**dass** an der Gelenkarmmarkise (01) eine Abdeckung (08) befestigbar ist, die die Wickelwelle (03) vor Witterungseinflüssen schützt, wobei an der Abdeckung zumindest ein Profilabschnitt (27) vorgesehen ist, in dem ein Druckstab (28) aufgenommen ist.

13. Gelenkarmmarkise nach einem der Ansprüche 1 bis 12,
**dadurch gekennzeichnet,**
**dass** an der Gelenkarmmarkise (01) ein Gehäuse (29) vorgesehen ist, das das Tuch (02), die Wickelwelle (03) und die Gelenkarme (06) vor Witterungseinflüssen schützt, wobei am Gehäuse (29) zumindest ein Profilabschnitt (30) vorgesehen ist, in dem ein Druckstab (31) aufgenommen ist.

## Claims

1. An articulated awning (01, 32) having a fabric (02, 33) which is fastened to a winding shaft (03, 36) by its rear edge, the fabric (02, 33) being wound up onto the winding shaft (03, 36) by rotationally driving the winding shaft (03, 36), and a front rail (05, 34) being attached to the front edge (04) of the fabric (02, 33), and the front rail (05, 34) being mounted so as to be extendable on at least two hinged arms (06, 35), and the hinged arms (06, 35) being simply supported, and the hinged arms (06, 35) being connected to the front rail (05, 34) in an articulated manner, and the hinged arms (06, 35) being preloaded with tension springs, thus stretching the unwound portion of the fabric (02, 33) between the winding shaft (03, 36) and the front rail (05, 34),
**characterised in that**
at least one push rod (13, 22, 37) is provided on the winding shaft (03, 36) and/or on the front rail (05, 34), said push rod extending at least in sections outside of the neutral bending fibre of the winding shaft (03, 36) or of the front rail (05, 34), the push rod (13, 22, 37) being clamped under pressure.

2. The articulated awning according to claim 1,
**characterised in that**
an adjustment element (18, 26) is provided by means of which the length of the push rod or the clamping length of the push rod (13, 22), in particular the distance between two end bearings (15, 16, 24, 25), is adjustable.

3. The articulated awning according to claim 2,
**characterised in that**
the adjustment element (18, 26) is realised like an adjustment screw.

4. The articulated awning according to claim 2 or 3,
**characterised in that**
at least one end bearing (15, 16, 24, 25) is fixed on the winding shaft (03) or the front rail (05) so as to be adjustable.

5. The articulated awning according to any one of the claims 1 to 4,
**characterised in that**
a coupling element (40) is provided on at least one hinged arm (35) and is pivoted together with the hinged arm (35) when extending or retracting the articulated awning (32), the coupling element (40) directly or indirectly exerting pressure on one end of the push rod (37), the pressure exerted on the push rod (37) by the coupling element (40) varying with the changing pivot angle of the hinged arm (35).

6. The articulated awning according to claim 5,
**characterised in that**
the pressure exerted on the push rod (37) by the coupling element (40) reaches a minimal pressure when the articulated awning (32) is retracted and a maximal pressure when the articulated awning (32) is extended.

7. The articulated awning according to claim 5 or 6,
**characterised in that**
the coupling element (40) is realised like an adjustment cam fixed rigidly at the end of the hinged arm.

8. The articulated awning according to any one of the claims 1 to 7,
**characterised in that**
a profile section (11, 12, 14, 19, 20, 21, 38) which extends parallel to the longitudinal axis and in which the push rod (13, 22, 37) is received is provided on the winding shaft (03, 36) and/or on the front rail (05, 34) outside of the neutral bending fibre.

9. The articulated awning according to claim 8,
**characterised in that**
the outer cross section of the push rod (13, 22, 37) corresponds to the inner cross section of the profile section (11, 12, 14, 19, 20, 21, 38) at least in sections, and the push rod (13, 22, 37) is laterally supported by the profile section (11, 12, 14, 19, 20, 21, 38) in a form-fitting manner at least in sections.

10. The articulated awning according to any one of the claims 1 to 9,
**characterised in that**
several profile sections (11, 12, 14, 19, 20, 21) which extend parallel to the longitudinal axis and in each of which a push rod (13, 22) is received are provided on the winding shaft (03) and/or on the front rail (05).

11. The articulated awning according to claim 10,
**characterised in that**
several profile sections (19, 20, 21) which extend parallel to the longitudinal axis and in each of which a push rod (22) is received are provided on the winding shaft (03), the profile sections (19, 20, 21) being distributed at equal distances across the circumference of the winding shaft (03).

12. The articulated awning according to any one of the claims 1 to 11,
**characterised in that**
a covering (08) is fastened to the articulated awning (01) which protects the winding shaft (03) from the weather, at least one profile section (27), in which a push rod (28) is received, being provided on the covering.

13. The articulated awning according to any one of the claims 1 to 12,
**characterised in that**
a housing (29) is provided on the articulated awning (01) which protects the fabric (02), the winding shaft (03) and the hinged arms (06) from the weather, at least one profile section (30), in which a push rod (31) is received, being provided on the housing (29).

## Revendications

1. Store (01, 32) à bras articulé ayant un tissu (02, 33) dont le bord arrière est fixé à un arbre enrouleur (03, 36), le tissu (02, 33) étant enroulé sur l'arbre enrouleur (03, 36) en entraînant l'arbre enrouleur (03, 36) en rotation, et un rail avant (05, 34) étant prévu au bord avant (04) du tissu (02, 33), et le rail avant (05, 34) étant monté de manière déployable sur au moins deux bras articulés (06, 35), et les bras articulés (06, 35) étant simplement appuyés, et les bras articulés (06, 35) étant reliés au rail avant (05, 34) de manière articulée, et les bras articulés (06, 35) étant précontraints avec des ressorts de tension, tendant ainsi la partie déroulée du tissu (02, 33) entre l'arbre enrouleur (03, 36) et le rail avant (05, 34),
**caractérisé en ce**
**qu'**au moins une barre de compression (13, 22, 37) est prévue sur l'arbre enrouleur (03, 36) et/ou sur le rail avant (05, 34), ladite barre de compression s'étendant au moins par sections en dehors de la fibre de courbure neutre de l'arbre enrouleur (03, 36) ou du rail avant (05, 34), la barre de compression (13, 22, 37) étant serrée sous pression.

2. Store à bras articulé selon la revendication 1,
**caractérisé en ce**
**qu'**un élément de réglage (18, 26) est prévu au moyen duquel la longueur de la barre de compression ou la longueur de serrage de la barre de compression (13, 22), en particulier la distance entre deux paliers d'extrémité (15, 16, 24, 25), est ajustable.

3. Store à bras articulé selon la revendication 2,
**caractérisé en ce que**
l'élément de réglage (18, 26) est réalisé comme vis de réglage.

4. Store à bras articulé selon la revendication 2 ou 3,
**caractérisé en ce**
**qu'**au moins un palier d'extrémité (15, 16, 24, 25) est fixé de manière ajustable sur l'arbre enrouleur (03) ou sur le rail avant (05).

5. Store à bras articulé selon l'une quelconque des revendications 1 à 4,
**caractérisé en ce**
**qu'**un élément de couplage (40) est prévu sur au moins un bras articulé (35) et est pivoté ensemble avec le bras articulé (35) quand le store (32) à bras articulé est rentré ou sorti, l'élément de couplage (40) pressant directement ou indirectement sur une extrémité de la barre de compression (37), la pression exercée sur la barre de compression (37) par l'élément de couplage (40) variant dans la mesure où l'angle de pivotement du bras articulé (35) change.

6. Store à bras articulé selon la revendication 5,
**caractérisé en ce que**
la pression exercée sur la barre de compression (37) par l'élément de couplage (40) atteint une pression minimale quand le store (32) à bras articulé est rentré et une pression maximale quand le store (32) à bras articulé est sorti.

7. Store à bras articulé selon la revendication 5 ou 6,
**caractérisé en ce que**
l'élément de couplage (40) est réalisé comme une came de réglage fixée rigidement à l'extrémité du bras articulé.

8. Store à bras articulé selon l'une quelconque des revendications 1 à 7,
**caractérisé en ce**
**qu'**une section de profile (11, 12, 14, 19, 20, 21, 38) qui s'étend parallèlement à l'axe longitudinal et dans laquelle la barre de compression (13, 22, 37) est reçue est prévue sur l'arbre enrouleur (03, 36) et/ou sur le rail avant (05, 34) en dehors de la fibre de courbure neutre.

9. Store à bras articulé selon la revendication 8,
**caractérisé en ce**
**que** la coupe transversale extérieure de la barre de compression (13, 22, 37) correspond à la coupe transversale intérieure de la section de profile (11, 12, 14, 19, 20, 21, 38) au moins per sections, et la barre de compression (13, 22, 37) est supportée latéralement par la section de profile (11, 12, 14, 19, 20, 21, 38) par engagement positif au moins per sections.

10. Store à bras articulé selon l'une quelconque des revendications 1 à 9,
**caractérisé en ce que**
plusieurs sections de profile (11, 12, 14, 19, 20, 21) qui s'étendent parallèlement à l'axe longitudinal et dont chacune reçoit une barre de compression (13, 22) sont prévues sur l'arbre enrouleur (03) et/ou sur le rail avant (05).

11. Store à bras articulé selon la revendication 10,
**caractérisé en ce que**
plusieurs sections de profile (19, 20, 21) qui s'étendent parallèlement à l'axe longitudinal et dont chacune reçoit une barre de compression (22) sont prévues sur l'arbre enrouleur (03), les sections de profile (19, 20, 21) étant distribuées de manière équidistante à travers la circonférence de l'arbre enrouleur (03).

12. Store à bras articulé selon l'une quelconque des revendications 1 à 11,
**caractérisé en ce**
**qu'**un couvercle (08) est attaché au store (01) à bras articulé qui protège l'arbre enrouleur (03) des intempéries, au moins une section de profile (27) dans laquelle une barre de compression (28) est reçue étant prévue sur le couvercle.

13. Store à bras articulé selon l'une quelconque des revendications 1 à 12,
**caractérisé en ce**
**qu'**un boîtier (29) est prévu sur le store (01) à bras articulé qui protège le tissu (02), l'arbre enrouleur (03) et les bras articulés (06) des intempéries, au moins une section de profile (30) dans laquelle une barre de compression (31) est reçue étant prévue sur le boîtier (29).
